# EUROPÄISCHE PATENTANMELDUNG

(11) **EP 0 773 603 A2**
(43) Veröffentlichungstag der Anmeldung: **14.05.1997**
(21) Anmeldenummer: 96110877.6
(22) Anmeldetag: 05.07.1996
(51) Int. Cl.: H01R 13/506, H01T 13/05

(54) **Stecker, insbesondere für Zünd- oder Glühkerzen**

(30) Priorität: 09.11.1995 DE 29517749 U
(71) Anmelder: ROBERT BOSCH GMBH, 70442 Stuttgart (DE)
(72) Erfinder: Raff, Dieter, Ing., 71701 Schwieberdingen (DE); Eigen, Ulrich, Dipl.-Ing., 71554 Weissach (DE); Bergold, Marcus, Dipl.-Ing., 71623 Weil der Stadt (DE)

(57) **Zusammenfassung**

Es wird ein Stecker (1) vorgeschlagen, der ein mit einem ersten Mantel (3) umgebenes Funktionsbauteil (2) aufweist. Das Funktionsbauteil (2) hat einen mittleren Teil (15) mit einem Widerstand (16) und an seinen beiden Enden je einen Anschluß (4 bzw. 5).

Der erste Mantel (3) besteht aus zwei Halbschalen (6, 7), die mit Rastmittel (8, 9) versehen, aneinander festgeclipst sind. Ein Zwischenraum (18) zwischen einer inneren Wandung (17) des Mantels (3) und dem Widerstand (16) ist mit einer Kunststoff-Masse (19) ausgefüllt.

Der Stecker (1) wird von einem äußeren Mantel umhüllt und ist bestimmt für eine Verwendung als Zünd- oder Glühkerzenstecker für Kraftfahrzeuge.

## Beschreibung

### Stand der Technik

Die Erfindung betrifft einen Stecker, insbesondere für Zünd- oder Glühkerzen, nach der Gattung des Hauptanspruches. Ein derartiger Stecker ist bekannt (DE 43 42 899 C1).

Solche bekannten Stecker besitzen als ein inneres Teil einen länglichen Entstör-Widerstand, auf den an seinen beiden Enden hülsenförmige, elektrische Anschlüsse aufgesteckt und an ihm festgeklemmt sind. Der Widerstand ist mittig zwischen den beiden Anschlüssen angeordnet, und alle drei Teile bilden ein Funktionsbauteil des Steckers. Nach einem Anschließen von Kabeln oder dergleichen an den elektrischen Anschlüssen wird das Funktionsbauteil in zwei längliche Halbschalen eingesetzt, die miteinander verclipst werden, um eine in sich geschlossene Baueinheit herzustellen. Diese Baueinheit wird dann noch von einem äußeren Mantel umgeben. Für manche Anwendungen ist eine solche Baueinheit aber nicht dicht, insbesondere nicht luftdicht genug.

Durch die DE 37 01 396 A1 ist es bereits bekannt, die Baueinheit aus Entstörwiderstand und Anschlüssen mit einem duro- oder thermoplastischen Kunststoff zu umspritzen, der nach dem Aushärten die Anschlüsse arretiert und der Baueinheit die nötige Fertigkeit verleiht. In weiteren Fertigungsschritten erhält das Gebilde einen weiteren Kunststoffschutzmantel und einen äußeren Blechmantel. Eine solche Bauweise ist aber umständlich und teuer.

Der Erfindung liegt die Aufgabe zugrunde, diese Nachteile zu vermeiden und einen Stecker der eingangs genannten Art zu schaffen, der genügend dicht ist und der trotzdem einfach und billig herzustellen ist.

Diese Aufgabe wird gemäß der Erfindung bei dem eingangs genannten Stecker durch die kennzeichnenden Merkmale des Hauptanspruches gelöst. Vorteilhafte Weiterbildungen des Gegenstandes des Anspruchs 1 ergeben sich aus den Merkmalen der Unteransprüche sowie aus der Beschreibung und der Zeichnung. So ist es z.B. vorteilhaft, als dichtende Kunststoff-Masse einen Silikonschlauch zu verwenden, weil dann ein Spritz-Arbeitsgang gespart ist. Des weiteren ist es nach einem Merkmal eines Unteranspruches auch von Vorteil, die in einem Werkzeug hergestellten, härtere Halbschale als Gießform für die weichere Kunststoff-Masse zu verwenden. Eine besondere Gießform für die Kunststoff-Gießmasse erübrigt sich dann.

### Zeichnung

Ein Ausführungsbeispiel der Erfindung ist in der Zeichnung dargestellt und in der nachfolgenden Beschreibung näher erläutert. Es zeigen: Figur 1 einen Längsschnitt durch die untere Halbschale mit eingelegtem Funktionsbauteil, Figur 2 die untere Halbschale in Draufsicht auf die Trennfläche, ohne Funktionsbauteil, Figur 3 die obere Halbschale im Längsschnitt und Figur 4 einen Querschnitt nach Linie IV-IV in Figur 1.

### Beschreibung des Ausführungsbeispiels

Ein Stecker 1 nach den Figuren 1-4 besitzt, wie in der Figur 1 detailliert, ein inneres Funktionsbauteil 2, das von einem ersten Mantel 3 umschlossen ist und das an seinen beiden Enden je einen elektrischen Anschluß 4 bzw. 5 aufweist. Der erste Mantel 3 wird samt Funktionsbauteil 2 von einem Schutzmantel umgeben, der aber nicht dargestellt ist.

Der erste Mantel 3 besteht aus zwei länglichen Halbschalen 6 und 7, die - wie die Figur 4 erkennen läßt - mit zwei Rastmitteln 8 und 9 versehen sind und die - wie ebenfalls Figur 4 zeigt - in Zusammenbaustellung miteinander verrasten. Die zwei Halbschalen 6 und 7 haben je eine längs verlaufende Trennfläche 10 und 11, an denen sie aneinander liegen. Jede Trennfläche 10 bzw. 11 ist auf ihrer gesamten Länge mit je einem Absatz 12 bzw. 13 (Figur 4) versehen, so daß bei aneinander liegenden Trennflächen 10 und 11 im Bereich der Ansätze 12 und 13 ein sich in Längsrichtung erstreckendes Labyrinth 14 gebildet ist. Die Längserstreckung des Labyrinths 14 ist so groß, daß es einen mittleren Teil 15 des Funktionsbauteils 2 abdeckt. Dieser mittlere Teil 15 ist ein Widerstand 16 des Steckers 1.

Zwischen einem Außendurchmesser des Widerstandes 16 und einer inneren Wandung 17 des ersten Mantels 3 ist ein Zwischenraum 18 gebildet, der mit einer elastischen Kunststoff-Masse 19 ausgefüllt ist.

Diese elastische Kunststoff-Masse 19 kann ein Thermoplast sein, sie kann aber auch einfach ein Silikonschlauch sein, der entsprechend abgelängt, mit Vorspannung auf den Widerstand 16 aufgezogen ist. Es gibt aber auch noch weitere Möglichkeiten, die Kunststoff-Masse 19 in den Zwischenraum 18 einzubringen.

Eine dieser weiteren Möglichkeiten besteht darin, daß eine der in einem Werkzeug in einem ersten Arbeitsgang hergestellten Halbschalen 6 oder 7 - selbst noch im Werkzeug liegend - wiederum als Werkzeug, d.h. als Gießform verwendet wird und daß in einem zweiten Arbeitsgang die elastische Kunststoff-Masse 19 so in die in ihrem Werkzeug liegende erste Halbschale 6 gespritzt wird, daß die Kunststoff-Masse 19 beim Anclipsen der zweiten Halbschale 7 ein elastisches Kissen bildet, das den Widerstand 16 voll umschließt.

Ein von der Kunststoff-Masse 19 dicht und fest umgebener Widerstand 16 ist geschützt vor Feuchtigkeit und Schmutz. Das Anbringen der Kunststoff-Masse 19 bietet aber noch den weiteren Vorteil, daß im Zwischenraum 17 keine Luft verbleibt und daß der Draht des Widerstandes 16 nicht durch Glimmentladung zerstört werden kann.

## Patentansprüche

1. Stecker, insbesondere für Zünd- oder Glühkerzen, mit einem inneren, von einem ersten Mantel umschlossenen langgestreckten Funktionsbauteil, einem äußeren Schutzmantel und elektrischen Anschlüssen, wobei der erste Mantel mindestens zwei mit Rastmitteln versehene Halbschalen aufweist, die das Funktionsbauteil und die elektrischen Anschlüsse aufnehmen und die in Zusammenbaustellung miteinander verrasten, dadurch gekennzeichnet, daß die zwei Halbschalen (6, 7) an je einer Trennfläche (10, 11) aneinander liegen und daß die beiden Trennflächen (10, 11) mit einem, sich in Längsrichtung erstreckenden, durch je einen Absatz (12, 13) gebildeten Labyrinth (14) versehen sind.

2. Stecker nach Anspruch 1, dadurch gekennzeichnet, daß sich das Labyrinth (14) in Längsrichtung mindesten soweit erstreckt, daß es einen mittleren Teil (15) des Funktionsbauteils (2) abdeckt.

3. Stecker nach Anspruch 2, dadurch gekennzeichnet, daß der mittlere Teil (15) des Funktionsbauteils (2) ein Widerstand (16) ist.

4. Stecker nach Anspruch 3, dadurch gekennzeichnet, daß ein Zwischenraum (18) zwischen dem Widerstand (16) und einer inneren Wandung (17) des ersten Mantels (3) mit einer elastischen Kunststoff-Masse (19) ausgefüllt ist.

5. Stecker nach Anspruch 4, dadurch gekennzeichnet, daß die elastische Kunststoff-Masse (19) ein Thermoplast ist.

6. Stecker nach Anspruch 4, dadurch gekennzeichnet, daß die elastische Kunststoff-Masse (19) ein Silikonschlauch ist.

7. Stecker nach Anspruch 4 oder 5, dadurch gekennzeichnet, daß die eine Halbschale (6, 7) in einem Werkzeug in einem ersten Arbeitsgang gespritzt ist und daß anschließend in dem selben Werkzeug in einem zweiten Arbeitsgang die elastische Kunststoff-Masse (19) so in die erste Halbschale (6) gespritzt ist, daß die Kunststoff-Masse (19) beim Anclipsen der zweiten Halbschale (7) ein elastisches Kissen bildet, das den Widerstand (16) voll umschließt.
